# EUROPÄISCHE PATENTSCHRIFT

(11) **EP 3 482 020 B1**
(45) Veröffentlichungstag und Bekanntmachung des Hinweises auf die Patenterteilung: **30.08.2023**
(21) Anmeldenummer: 17735508.8
(22) Anmeldetag: 05.07.2017
(51) Int. Cl.: E04G 9/02, E04G 11/36, E04G 11/38, E04G 11/48

(54) **AUSGLEICHSELEMENT**
COMPENSATING ELEMENT
ÉLÉMENT DE COMPENSATION

(30) Priorität: 06.07.2016 DE 102016212282
(43) Veröffentlichungstag der Anmeldung: 15.05.2019
(73) Patentinhaber: PERI SE, 89264 Weißenhorn (DE)
(72) Erfinder: SCHNEIDER, Werner, 89155 Erbach (DE); BELMANN, Eugen, 89264 Weißenhorn (DE)
(74) Vertreter: K & H Bonapat Patentanwälte Koch · von Behren & Partner mbB
(86) Internationale Anmeldenummer: PCT/EP2017/066710
(87) Internationale Veröffentlichungsnummer: WO 2018/007420

(56) Entgegenhaltungen:
- CN-U- 202 731 285
- CN-U- 204 059 954
- DE-A1-102007 021 159
- FR-A1- 3 003 285

## Beschreibung

Die Erfindung betrifft ein Schalelement zum Schließen einer Lücke in einer Deckenschalung mit mehreren Standard-Schalelementen, die einen geschlossenen Rahmen aufweisen, wobei das Schalelement einen Rahmen zur Abstützung einer Schalhaut in einer Schalhautebene aufweist. Die Erfindung betrifft weiterhin eine Deckenschalung mit einem solchen Schalelement sowie ein Verfahren zum Errichten einer Deckenschalung.

Es ist bekannt, eine Deckenschalung zur Herstellung eines Bauwerks aus Ortbeton einzusetzen. Die Deckenschalung wird dabei aus mehreren Standard-Schalelementen zusammengesetzt. Diese Standard-Schalelemente weisen typischerweise parallel zur Schalhautebene einen rundum geschlossenen Rahmen auf. Aufgrund ihrer Flexibilität werden vorzugsweise Standard-Schalelemente in Form von Rahmentafelschalelementen eingesetzt.

Nachteilig an den bekannten Standard-Schalelementen ist, dass im Falle eines Hindernisses in der Deckenschalung, beispielsweise in Form einer Säule, Behelfskonstruktionen zum Umschalen des Hindernisses eingesetzt werden müssen.

In FR 3 003 285 ist eine Schalungsschale beschrieben, die zum Eingießen von Betonplatten in eine Trapezzone verwendet wird. Die Ablage besteht aus einem feststehenden Teil, einem ausdehnbaren Teil und zwei Zwischenlegbalken. Der feststehende Teil besteht aus einem Holm, zwei seitlichen Stegen aus Zwischenquerträgern und der Verschlussplatte. Der ausdehnbare Abschnitt besteht aus einem ausdehnbaren Holm und zwei Querträgern, die an Gelenken angelenkt sind. Diese beiden Gelenkschwellen gleiten in den seitlichen Querträgern des feststehenden Teils. In DE 10 2007 021 159 A1 Rostdeckenschalungsanordnung zur Einbindung einer Säule beschrieben, die umfasst a) einen Rahmen, wobei der Rahmen einen Basisquerträger umfasst, zwei parallele Schenkel, die drehbar am Basisquerträger gelagert sind, wobei die Drehachse (D) der Schenkel parallel zum Basisquerträger verläuft und wobei sich die Schenkel senkrecht zum Basisquerträger erstrecken, einen Hilfsquerträger, der parallel zum Basisquerträger ausgerichtet ist, wobei der Hilfsquerträger an den Schenkeln verschiebbar gelagert ist und in verschiedenen Verschiebepositionen arretierbar ist, und b) mindestens einen Hilfsschenkel, der in verschiedenen Befestigungspositionen am Basisquerträger und am Hilfsquerträger befestigbar ist, wobei der mindestens eine Hilfsschenkel in diesen Befestigungspositionen parallel zu den Schenkeln ausgerichtet und zwischen den Schenkeln angeordnet ist.

Aufgabe der vorliegenden Erfindung ist es daher, ein gattungsgemäßes Standard-Schalelement derart weiterzubilden, dass ein Umschalen eines Hindernisses signifikant erleichtert wird. Aufgabe der vorliegenden Erfindung ist es weiterhin, eine Deckenschalung mit einem solchen Schalelement sowie ein Verfahren zum Errichten einer Deckenschalung mit einem solchen Schalelement bereitzustellen.

Die erfindungsgemäße Aufgabe wird durch ein Schalelement mit den Merkmalen des Anspruchs 1 sowie durch eine Deckenschalung mit den Merkmalen des Anspruchs 10 und ein Verfahren gemäß Anspruch 11 gelöst. Die Unteransprüche geben zweckmäßige Weiterbildungen an.

Die erfindungsgemäße Aufgabe wird somit gelöst durch ein Schalelement mit einem Rahmen zur Abstützung einer Schalhaut, das von unten montiert werden kann. Die Schalhaut ist, insbesondere nach dem Aufschwenken des Rahmens, in einer Schalhautebene des Schalelements anordenbar. Der Rahmen ist dabei parallel zu dieser Schalhautebene zumindest einseitig geöffnet ausgebildet. Der Rahmen des Schalelements kann beispielsweise L-förmig ausgebildet sein.

Das erfindungsgemäße Schalelement erhöht dabei signifikant die Sicherheit einer Deckenschalung, da der Rahmen des Schalelements von unten montierbar ist. Wenn ein Arbeiter die Schalfläche der Deckenschalung betritt, kann er nicht mehr im Bereich um das Hindernis abstürzen.

Der Rahmen kann ebenso wie der Rahmen von Standard-Schalelementen auf einfache Art und Weise in die Deckenschalung eingefügt werden. Das "Umschalen" eines Hindernisses wird dadurch signifikant vereinfacht.

Ein weiterer Vorteil des erfindungsgemäßen Schalelements besteht in dem einheitlichen Erscheinungsbild eines mit der Deckenschalung erstellten Bauwerks aus Ortbeton. Denn aufgrund des Rahmens weist die Oberfläche des erstellten Bauwerks ein kontinuierliches Rahmenraster auf.

Der Rahmen kann zwei bis auf ±5° parallel zueinander verlaufende Schenkel aufweisen. Vorzugsweise ist der Rahmen U-förmig ausgebildet, wobei zwei Schenkel durch eine Bodenstrebe verbunden sind. Der erste Schenkel, der zweite Schenkel und/oder die Bodenstrebe kann/können jeweils in Form einer Strebe, insbesondere einer im Querschnitt profilierten Strebe, ausgebildet sein, die sich in ihrer Längsrichtung erstreckt. Die U-Form des Rahmens ermöglicht das besonders einfache Umbauen eines Hindernisses in einer Deckenschalung von unten.

Zur Befestigung des Schalelements an zwei Stützenköpfen weist das Schalelement vorzugsweise a) eine erste Befestigungsausnehmung und/oder einen ersten Befestigungsvorsprung und/oder b) eine zweite Befestigungsausnehmung und/oder einen zweiten Befestigungsvorsprung auf. Die beschriebenen Befestigungsmittel sind vorzugsweise jeweils an Schenkeln des Rahmens des Schalelements ausgebildet.

Zur Stabilisierung des Rahmens weist dieser erfindungsgemäß eine erste Verbindungsstrebe und eine zweite Verbindungsstrebe auf. Die erste Verbindungsstrebe ist dabei insbesondere zwischen einem ersten Schenkel, insbesondere der U-Form, und der Bodenstrebe angeordnet oder ausgebildet. Die zweite Verbindungsstrebe ist zwischen dem zweiten Schenkel, insbesondere der U-Form, und der Bodenstrebe angeordnet oder ausgebildet. Die Verbindungsstrebe/n ermöglicht/ermöglichen eine signifikante Versteifung des Rahmens, ohne dessen Spielraum zur Aufnahme eines Hindernisses deutlich einzuschränken.

Das Schalelement kann eine oder mehrere Querstreben zwischen den Schenkeln, insbesondere den Schenkeln der U-Form, aufweisen, um den Rahmen weiter zu stabilisieren. Zusätzlich dazu kann/können die Querstrebe/n zur zusätzlichen Abstützung der Schalhaut ausgebildet sein.

Die Querstrebe(n) stellt/stellen weiterhin eine zuverlässige Absturzsicherung dar.

Um die Schalhaut leicht am Rahmen befestigen zu können, weist der Rahmen vorzugsweise eine Stufe zur Aufnahme der Schalhaut auf. Die Stufe ist bevorzugt sowohl an zwei Schenkeln als auch an der Bodenstrebe der U-Form ausgebildet. Weiter bevorzugt ist die Stufe durchgängig von dem, der Bodenstrebe entgegengesetzten Ende des ersten Schenkels bis zu dem, der Bodenstrebe entgegengesetzten Ende des zweiten Schenkels ausgebildet.

Ein besonders stabiles Schalelement wird erzielt, wenn dessen Rahmen durch ein Metallprofil ausgebildet ist. Weiter bevorzugt ist/sind eine Querstrebe oder mehrere Querstreben, insbesondere alle Querstreben, aus Metall ausgebildet.

Die Handhabung des Schalelements, insbesondere über Kopf, wird weiter erleichtert, wenn das Metallprofil in Form eines Aluminiumprofils ausgebildet ist.

Vorzugsweise weist das Schalelement eine Schalhaut auf, wobei die Schalhaut am Rahmen angeordnet ist. Die Schalhaut wird dabei bevorzugt erst nach dem Aufschwenken des Rahmens an dem Rahmen angeordnet.

Die erfindungsgemäße Aufgabe wird weiterhin gelöst durch eine Deckenschalung mit einem zuvor beschriebenen Schalelement. Die Deckenschalung weist mehrere Standard-Schalelemente mit jeweils einem geschlossenen Rahmen und einer Schalhaut auf. Der Rahmen der Standard-Schalelemente ist dabei vorzugsweise rechteckförmig ausgebildet. Das erfindungsgemäße Schalelement dient in diesem Fall als Ausgleichselement zwischen den Standard-Schalelementen.

Erfindungsgemäß sind die Schenkel des Schalelements halb so lang wie die Schenkel zumindest eines Standard-Schalelements. Alternativ dazu können die Schenkel des Schalelements gleich lang sein wie die Schenkel zumindest eines Standard-Schalelements.

Die Deckenschalung kann darüber hinaus mehrere erfindungsgemäße Schalelemente aufweisen.

Die Deckenschalung weist zumindest eine Stütze mit einem Stützenkopf auf, auf den das Schalelement aufgelegt ist. Der Stützenkopf ist dabei vorzugsweise dazu ausgebildet, den Rahmen des Schalelements im Bereich der Ecke zwischen einem Schenkel, insbesondere der U-Form, und der Bodenstrebe abzustützen. Weiter bevorzugt ist der Stützenkopf dazu ausgebildet, den Rahmen ausschließlich im Bereich eines Schenkels abzustützen.

Die erfindungsgemäße Aufgabe wird weiterhin gelöst durch ein Verfahren zum Errichten einer Deckenschalung mit mehreren Stützen, wobei eine Lücke zwischen einem Hindernis und den Stützen verbleibt, in die ein Standard-Schalelement nicht passend einsetzbar ist, wobei in die Lücke von unten ein zuvor beschriebenes erstes Schalelement angeordnet wird, sodass ein Arbeiter auf der Deckenschalung auf dem ersten Schalelement nicht vollständig durch die Lücke fallen kann. Im Gegensatz zu bekannten Deckenschalungen, bei denen Lücken von oben geschlossen werden, wird die Sicherheit durch das erfindungsgemäße Verfahren signifikant erhöht.

Die erfindungsgemäße Aufgabe wird weiterhin gelöst durch ein Verfahren zum Errichten einer solchen Deckenschalung, wobei das Verfahren folgende Verfahrensschritte aufweist:
A) Aufrichten einer ersten Stütze mit einem ersten Stützenkopf und einer zweiten Stütze mit einem zweiten Stützenkopf;
B) Auflegen des zuvor beschriebenen ersten Schalelements im Bereich einer Bodenstrebe, insbesondere der Ecken, des Rahmens auf den ersten Stützenkopf und den zweiten Stützenkopf;
C) Aufrichten einer dritten Stütze mit einem dritten Stützenkopf und Unterlegen eines ersten Schenkels mit dem dritten Stützenkopf;
D) Aufrichten einer vierten Stütze mit einem vierten Stützenkopf und Unterlegen des zweiten Schenkels mit dem vierten Stützenkopf.

Vorzugsweise umfasst das erfindungsgemäße Verfahren weiterhin folgende Verfahrensschritte:
E) Auflegen eines zweiten zuvor beschriebenen Schalelements, wobei ein erster Schenkel des zweiten Schalelements auf den vierten Stützenkopf und ein zweiter Schenkel des Rahmens des zweiten Schalelements auf den dritten Stützenkopf aufgelegt wird;
F) Aufrichten einer fünften Stütze mit einem fünften Stützenkopf und einer sechsten Stütze mit einem sechsten Stützenkopf, wobei der fünfte Stützenkopf und der sechste Stützenkopf das zweite Schalelement im Bereich einer Bodenstrebe, insbesondere der Ecken, des zweiten Schalelements unterlegen.

Vor, nach oder zwischen den vorgenannten Verfahrensschritten kann ein weiterer Verfahrensschritt bzw. können weitere Verfahrensschritte durchgeführt werden.

Insbesondere kann/können vor oder nach dem Verfahrensschritt A) eine oder mehrere Querstrebe(n) im Rahmen des ersten Schalelements montiert werden. Alternativ oder zusätzlich dazu kann/können vor dem Verfahrensschritt E) eine oder mehrere Querstrebe(n) im Rahmen des zweiten Schalelements montiert werden. Eine oder mehrere Querstreben können von unten in den Rahmen montiert werden.

Weiterhin kann, insbesondere nach dem Verfahrensschritt F), in einem Verfahrensschritt G) eine Schalhaut auf das erste Schalelement und/oder das zweite Schalelement aufgebracht werden.

Das erfindungsgemäße Verfahren ermöglicht die Errichtung einer Deckenschalung auf sehr einfache Art und Weise, insbesondere indem ein Hindernis durch zwei erfindungsgemäße Schalelemente "eingeschlossen" wird.

Weitere Merkmale und Vorteile der Erfindung ergeben sich aus der nachfolgenden detaillierten Beschreibung eines Ausführungsbeispiels der Erfindung, aus den Patentansprüchen sowie anhand der Figuren der Zeichnung, die erfindungswesentliche Einzelheiten zeigt. Die verschiedenen Merkmale können je einzeln für sich oder zu mehreren in beliebigen Kombinationen bei Varianten der Erfindung verwirklicht sein. Die in der Zeichnung gezeigten Merkmale sind derart dargestellt, dass die erfindungsgemäßen Besonderheiten deutlich sichtbar gemacht werden können.

Es zeigen:
- Figur 1: eine perspektivische Ansicht einer Deckenschalung mit mehreren Standard-Schalelementen und einem ersten Schalelement zum Umbauen eines Hindernisses in der Deckenschalung;
- Figur 2: eine perspektivische Ansicht des Schalelements aus Figur 1;
- Figur 3: eine perspektivische Ansicht der Deckenschalung gemäß Figur 1 mit vollständig eingesetztem Schalelement;
- Figur 4: eine perspektivische Ansicht der Deckenschalung gemäß Figur 3 mit einem angesetzten zweiten Schalelement;
- Figur 5: eine perspektivische Ansicht der Deckenschalung gemäß Figur 4 mit vollständig montiertem zweiten Schalelement;
- Figur 6: eine perspektivische Ansicht einer Querstrebe; und
- Figur 7: eine perspektivische Ansicht der Deckenschalung gemäß Figur 5 mit mehreren eingesetzten Querstreben gemäß Figur 6.

**Figur 1** zeigt eine Deckenschalung **10.** Die Deckenschalung 10 weist mehrere Standard-Schalelemente **12a-12e** auf, die sich auf mehreren Stützen abstützen, von denen in Figur 1 aus Gründen der Übersichtlichkeit lediglich eine erste Stütze **14a** mit einem Bezugszeichen versehen ist. Genauer gesagt weist die Deckenschalung 10 an der Stütze 14a oberenends einen Stützenkopf **16a** auf, an dem sich die Standard-Schalelemente 12a-12e abstützen können, wobei sich im Falle des Stützenkopf 16a das Standard-Schalelement 12a abstützt.

Wie aus Figur 1 ersichtlich ist, wird das Errichten der Deckenschalung 10 durch ein Hindernis **18,** hier in Form einer Säule, behindert. Ein Schalelement **20a,** das in Figur 1 teilweise sichtbar ist, erlaubt erfindungsgemäß das dichte Umschließen bzw. Umbauen des Hindernisses 18 auf einfache Art und Weise.

**Figur 2** zeigt das erste Schalelement 20a in Alleinstellung. Das erste Schalelement 20a weist einen Rahmen **22** auf, der U-förmig ausgebildet ist. Der Rahmen 22 ist aus einem Metallprofil, insbesondere in Form eines Aluminiumprofils, ausgebildet. Der Rahmen 22 weist einen ersten Schenkel **24,** einen zweiten Schenkel **26** und eine Bodenstrebe **28** zwischen den beiden Schenkeln 24, 26 auf. Der erste Schenkel 24 ist über eine erste Verbindungsstrebe **30** mit der Bodenstrebe 28 verbunden. Der zweite Schenkel 26 ist über eine zweite Verbindungsstrebe **32** mit der Bodenstrebe 28 verbunden.

Der Rahmen 22 weist eine Stufe **34** auf, an der eine Schalhaut **36** angeordnet werden kann. Die Schalhaut 36 ist in Figur 2 aus Gründen der Übersichtlichkeit lediglich teilweise und schematisiert dargestellt. Die Schalhaut 36 ist in einer Schalhautebene **38** angeordnet. Aus Gründen der Übersichtlichkeit ist die Schalhaut 36 in Figur 7 nicht dargestellt.

Zum Einhängen des ersten Schalelements 20a in einen Stützenkopf (siehe beispielsweise Figur 1: Stützenkopf 16a) weist der Rahmen 22 im Bereich der der Bodenstrebe 28 abgewandten Endbereiche der Schenkel 24, 26 jeweils einen Befestigungsvorsprung auf, von denen in Figur 2 aus Gründen der perspektivischen Darstellung lediglich ein erster Befestigungsvorsprung **40** mit einem Bezugszeichen versehen ist.

**Figur 3** zeigt die Deckenschalung 10, wobei das erste Schalelement 20a im Gegensatz zur Darstellung gemäß Figur 1 von unten vollständig aufgeschwenkt wurde. Das Abstützen des Schalelements 20 erfolgt durch einen Stützenkopf 16b, der auf einer Stütze 14b aufliegt. Ein zweiter Befestigungsvorsprung **42** (vgl. Figur 2: erster Befestigungsvorsprung 40) ist im Stützenkopf 16b derart eingebracht, dass das erste Schalelement 20a senkrecht zur Längsachse der Stütze 14b, d. h. parallel zur Schalhautebene 38 (siehe Figur 2), nicht mehr relativ zum Stützenkopf 16b bewegbar ist.

**Figur 4** zeigt das Einhängen eines zweiten Schalelements **20b** in den Stützenkopf 16b. Das zweite Schalelement 20b ist identisch zum ersten Schalelement 20a ausgebildet. Sowohl das erste Schalelement 20a als auch das zweite Schalelement 20b sind vollständig von unten montierbar, wodurch die Arbeitssicherheit beim Errichten der Deckenschalung 10 maßgeblich erhöht wird.

**Figur 5** zeigt das Abstützen des zweiten Schalelements 20b durch Stützenköpfe **16c, 16d,** die auf Stützen **14c, 14d** angeordnet sind. Das Schalelement 20b wird dabei in seinen beiden Eckbereichen der U-Form unterlegt.

**Figur 6** zeigt eine erste Querstrebe **44a** zur Aussteifung der Schalelemente 20a, 20b (siehe Figur 7). Die erste Querstrebe 44a ist vorzugsweise mit dem Rahmen 22 (siehe Figur 2) reversibel lösbar verbindbar. Weiter bevorzugt ist die erste Querstrebe 44a mit dem Rahmen 22 (siehe Figur 2) verschraubbar. Alternativ oder zusätzlich dazu kann die erste Querstrebe 44a durch eine Führung zumindest teilweise formschlüssig am Rahmen 22 (siehe Figur 2) gehalten werden.

**Figur 7** zeigt die Deckenschalung 10 mit den Schalelementen 20a, 20b, wobei die Schalelemente 20a, 20b mehrere Querstreben 44a-44d aufweisen. Die Querstreben 44a-44d unterstützen weiterhin die Auflage der Schalhaut 36 (siehe Figur 2), die unmittelbar auf Längsseiten der Querstreben 44a-44d ablegbar ist. Die Querstreben 44a-44d werden möglichst vor der Montage des Schalelements 20b montiert.

Unter Vornahme einer Zusammenschau aller Figuren der Zeichnungen betrifft die Erfindung zusammenfassend ein Schalelement 20a, 20b einer Deckenschalung 10. Das Schalelement 20a, 20b weist einen nicht vollumfänglich geschlossenen, insbesondere U-förmigen, Rahmen 22 auf, auf den eine Schalhaut 36 anordenbar ist bzw. angeordnet ist. Der Rahmen 22 weist zumindest einen ersten Schenkel 24, einen zweiten Schenkel 26 und dazwischen eine Bodenstrebe 28 auf. Die Bodenstrebe 28 ist vorzugsweise in einem rechten Winkel ±5° relativ zu den beiden Schenkeln 24, 26 ausgerichtet. Die Schenkel 24, 26 weisen vorzugsweise an ihren der Bodenstrebe 28 entgegengesetzten Endbereichen jeweils einen Befestigungsvorsprung 40, 42 und/oder eine Befestigungsausnehmung aus. Das Schalelement 20a, 20b ist von einem Arbeiter von unten in einen Stützenkopf 16a-16d einhängbar und hochschwenkbar. Es ermöglicht das Umbauen eines Hindernisses 18 auf einfache Art und Weise unter Wahrung einer rasterförmigen Abdruckstruktur in der mit der Deckenschalung 10 zu erstellenden Betonfläche.

## Patentansprüche

1. Schalelement (20a, 20b) zum Schließen einer Lücke in einer Deckenschalung (10) mit mehreren Standard-Schalelementen (12a-12e), die einen geschlossenen Rahmen aufweisen, wobei das Schalelement (20a, 20b) einen Rahmen (22) zur Abstützung einer Schalhaut (36) in einer Schalhautebene (38) aufweist, wobei der Rahmen (22) des Schalelements (20a, 20b) an wenigstens einer Seite nicht vollständig geschlossen ist, **dadurch gekennzeichnet, dass** das
Schalelement (20a, 20b)
a) an einem ersten Schenkel (24) des Rahmens (22) eine erste Verbindungsstrebe (30) zu einer Bodenstrebe (28) des Rahmens (22) aufweist
und
b) an einem zweiten Schenkel (26) des Rahmens (22) eine zweite Verbindungsstrebe (32) zu der Bodenstrebe (28) des Rahmens (22) aufweist und
die Schenkel (24, 26) des Schalelements (20a, 20b) halb so lang wie die Schenkel zumindest eines Standard-Schalelements (12a-12e) sind oder die Schenkel (24, 26) des Schalelements (20a, 20b) gleich lang sind wie die Schenkel zumindest eines Standard-Schalelements (12a-12e).

2. Schalelement (20a, 20b) nach Anspruch 1, **dadurch gekennzeichnet, dass** der Rahmen (22) parallel zur Schalhautebene (38) U-förmig ausgebildet ist.

3. Schalelement nach Anspruch 1 oder 2, bei dem das Schalelement (20a, 20b)
a) an einem ersten Schenkel (24) des Rahmens (22) eine erste Befestigungsausnehmung und/oder einen ersten Befestigungsvorsprung (40) aufweist;
und/oder
b) an einem zweiten Schenkel (26) des Rahmens (22) eine zweite Befestigungsausnehmung und/oder einen zweiten Befestigungsvorsprung (42) aufweist.

4. Schalelement nach einem der vorhergehenden Ansprüche, bei dem das Schalelement (20a, 20b) eine erste Querstrebe (44a-44d) zwischen einem ersten Schenkel (24) des Rahmens (22) und einem zweiten Schenkel (26) des Rahmens (22) aufweist, wobei die beiden Schenkel bis auf ±5° parallel zueinander verlaufen.

5. Schalelement nach Anspruch 4, bei dem das Schalelement (20a, 20b) mehrere Querstreben (44a-44d) zwischen dem ersten Schenkel (24) des Rahmens (22) und dem zweiten Schenkel (26) des Rahmens (22) aufweist.

6. Schalelement nach einem der vorhergehenden Ansprüche, bei dem der Rahmen (22) eine Stufe (34) zur Aufnahme der Schalhaut (36) aufweist.

7. Schalelement nach einem der vorhergehenden Ansprüche, bei dem der Rahmen (22) durch ein Metallprofil ausgebildet ist.

8. Schalelement nach Anspruch 7, bei dem das Metallprofil in Form eines Aluminiumprofils ausgebildet ist.

9. Schalelement nach einem der vorhergehenden Ansprüche, bei dem das Schalelement (20a, 20b) eine Schalhaut (36) aufweist, die am Rahmen (22) angeordnet ist.

10. Deckenschalung (10) mit einem Schalelement (20a, 20b) nach einem der Ansprüche 1 bis 9, wobei die Deckenschalung (10) Standard-Schalelemente (12a-12e) aufweist, die jeweils einen geschlossenen Rahmen aufweisen.

11. Verfahren zum Errichten einer Deckenschalung (10) mit mehreren Stützen (14a-14d), wobei eine Lücke zwischen einem Hindernis (18) und den Stützen (14a-14d) verbleibt, in die ein Standard-Schalelement (12a-12e) nicht passend einsetzbar ist, wobei in die Lücke von unten ein erstes Schalelement (20a, 20b) nach einem der Ansprüche 1 bis 9 angeordnet wird, sodass ein Arbeiter auf der Deckenschalung (10) auf dem ersten Schalelement (20a, 20b) nicht vollständig durch die Lücke fallen kann.

12. Verfahren nach Anspruch 11, zum Errichten einer Deckenschalung (10) nach Anspruch 10 mit den Verfahrensschritten:
A) Aufrichten einer ersten Stütze (14a-14d) mit einem ersten Stützenkopf (16a-16d) und einer zweiten Stütze (14a-14d) mit einem zweiten Stützenkopf (16a-16d);
B) Auflegen des ersten Schalelements (20a, 20b) im Bereich einer Bodenstrebe (28) des Rahmens (22) auf den ersten Stützenkopf (16a-16d) und den zweiten Stützenkopf (16a-16d);
C) Aufrichten einer dritten Stütze (14a-14d) mit einem dritten Stützenkopf (16a-16d) und Unterlegen eines ersten Schenkels (24) des Rahmens (22);
D) Aufrichten einer vierten Stütze (14a-14d) mit einem vierten Stützenkopf (16a-16d) und Unterlegen eines zweiten Schenkels (26) des Rahmens (22).

13. Verfahren nach Anspruch 12 mit den weiteren Verfahrensschritten:
E) Auflegen eines zweiten Schalelements (20a, 20b) nach einem der Ansprüche 1 bis 9, wobei ein erster Schenkel (24) des Rahmens (22) des zweiten Schalelements (20a, 20b) auf den vierten Stützenkopf (16a-16d) und ein zweiter Schenkel (26) des Rahmens (22) des zweiten Schalelements (20a, 20b) auf den dritten Stützenkopf (16a-16d) aufgelegt wird;
F) Aufrichten einer fünften Stütze (14a-14d) mit einem fünften Stützenkopf (16a-16d) und einer sechsten Stütze (14a-14d) mit einem sechsten Stützenkopf (16a-16d), wobei der fünfte Stützenkopf (16a-16d) und der sechste Stützenkopf (16a-16d) das zweite Schalelement (20a, 20b) im Bereich einer Bodenstrebe (28) des Rahmens (22) des zweiten Schalelements (20a, 20b) unterlegen.

14. Verfahren nach Anspruch 13, mit dem weiteren Verfahrensschritt:
G) Anordnen einer Schalhaut (36) von oben auf das erste Schalelement (20a, 20b) und/oder das zweite Schalelement (20a, 20b).

## Claims

1. Formwork element (20a, 20b) for closing a hole in a ceiling formwork (10) having a plurality of standard formwork elements (12a-12e) that have a closed frame, wherein the formwork element (20a, 20b) has a frame (22) for supporting a formwork skin (36) in a formwork skin layer (38), wherein the frame (22) of the formwork element (20a, 20b) is not fully closed on at least one side, **characterized in that**
the formwork element (20a, 20b)
a) has a first connecting strut (30) to a base strut (28) of the frame (22) on a first leg (24) of the frame (22)
and
b) has a second connecting strut (32) to the base strut (28) of the frame (22) on a second leg (26) of the frame (22) and
the legs (24, 26) of the formwork element (20a, 20b) are half as long as the legs of at least one standard formwork element (12a-12e) or the legs (24, 26) of the formwork element (20a, 20b) are of equal length to the legs of at least one standard formwork element (12a-12e).

2. Formwork element (20a, 20b) according to claim 1, wherein the frame (22) has a U-shaped design parallel to the formwork skin layer (38).

3. Formwork element according to claim 1 or claim 2, in which the formwork element
a) has a first fastening recess and/or a first fastening projection (40) on a first leg (24) of the frame (22);
and/or
b) has a second fastening recess and/or a second fastening projection (42) on a second leg (26) of the frame (22).

4. Formwork element according to any of the preceding claims, in which the formwork element (20a, 20b) has a first transverse strut (44a-44d) between a first leg (24) of the frame (22) and a second leg (26) of the frame (22), wherein the two legs run parallel to each other within ±5°.

5. Formwork element according to claim 4, in which the formwork element (20a, 20b) has a plurality of transverse struts (44a-44d) between the first leg (24) of the frame (22) and the second leg (26) of the frame (22).

6. Formwork element to any of the preceding claims, in which the frame (22) has a step (34) for receiving the formwork skin (36).

7. Formwork element according to any of the preceding claims, in which the frame (22) is formed by a metal profile.

8. Formwork element according to claim 7, in which the metal profile is designed in the form of an aluminum profile.

9. Formwork element according to any of the preceding claims, in which the formwork element (20a, 20b) has a formwork skin (36) that is arranged on the frame (22).

10. Ceiling formwork (10) having a formwork element (20a, 20b) according to any of claims 1 to 9, wherein the ceiling formwork (10) has standard formwork elements (12a-12e), which each have a closed frame.

11. Method for erecting a ceiling formwork (10) having a plurality of pillars (14a-14d),
wherein a hole remains between an obstacle (18) and the pillars (14a-14d), into which a standard formwork element (12a-12e) cannot be fitted, wherein a first formwork element (20a, 20b) according to any of claims 1 to 9 is arranged in the hole from below so that a worker on the ceiling formwork (10) on the first formwork element (20a, 20b) cannot fall completely through the hole.

12. Method according to claim 11, for erecting a ceiling formwork (10) according to claim 10 having the method steps:
A) erecting of a first pillar (14a-14d) having a first pillar head (16a-16d) and a second pillar (14a-14d) having a second pillar head (16a-16d);
B) laying of a first formwork element (1 0a, 20b) in the region of a base strut (28) of the frame (22) onto the first pillar head (16a-16d) and the second pillar head (16a-16d),
C) erecting of a third pillar (14a-14d) having a third pillar head (16a-16d) and underlaying of a first leg (24) of the frame (22);
D) erecting of a fourth pillar (14a-14d) with a fourth pillar head (16a-16d) and underlaying of a second leg (26) of the frame (22).

13. Method according to claim 12 having the additional method steps:
E) underlaying of a second formwork element (20a, 20b) according to any of claims 1 to 9, wherein a first leg (24) of the frame (22) of the second formwork element (20a, 20b) is laid on the fourth pillar head (16a-16d) and a second leg (26) of the frame (22) of the second formwork element (20a, 20b) is laid on the third pillar head (16a-16d);
F) erecting of a fifth pillar (14a-14d) having a fifth pillar head (16a-16d) and a sixth pillar (14a-14d) having a sixth pillar head (16a-16d), wherein the fifth pillar head (16a-16d) and the sixth pillar head (16a-16d) underlie the second formwork element (20a, 20b) in the region of a base strut (28) of the frame (22) of the second formwork element (20a, 20b).

14. Method according to claim 13 having the additional method step:
G) arranging of a formwork skin (36) from above on the first formwork element (20a, 20b) and/or the second formwork element (20a, 20b) from above.

## Revendications

1. Élément de coffrage (20a, 20b) destiné à fermer une lacune dans un coffrage de dalle (10) comportant plusieurs éléments de coffrage standard (12a-12e), qui présentent un cadre fermé, l'élément de coffrage (20a, 20b) présentant un cadre (22) destiné à soutenir une peau de coffrage (36) dans un plan de peau de coffrage (38), le cadre (22) de l'élément de coffrage (20a, 20b) n'étant pas fermé complètement au moins sur un côté, **caractérisé en ce que** l'élément de coffrage (20a, 20b)
a) présente, sur un premier montant (24) du cadre (22), une première entretoise de liaison (30) avec une traverse inférieure (28) du cadre (22)
et
b) présente, sur un deuxième montant (26) du cadre (22), une deuxième entretoise de liaison (32) avec la traverse inférieure (28) du cadre (22) et
les montants (24, 26) de l'élément de coffrage (20a, 20b) font la moitié de la longueur des montants d'au moins un élément de coffrage standard (12a-12e) ou les montants (24, 26) de l'élément de coffrage (20a, 20b) sont de la même longueur que les montants d'au moins un élément de coffrage standard (12a-12e).

2. Élément de coffrage (20a, 20b) selon la revendication 1, **caractérisé en ce que** le cadre (22) est réalisé en forme de U parallèlement au plan de peau de coffrage (38).

3. Élément de coffrage selon la revendication 1 ou 2, dans lequel l'élément de coffrage (20a, 20b)
a) présente, sur un premier montant (24) du cadre (22), un premier évidement de fixation et/ou une première saillie de fixation (40) ;
et/ou
b) présente, sur un deuxième montant (26) du cadre (22), un deuxième évidement de fixation et/ou une deuxième saillie de fixation (42).

4. Élément de coffrage selon l'une des revendications précédentes, dans lequel l'élément de coffrage (20a, 20b) présente une première entretoise (44a-44d) entre un premier montant (24) du cadre (22) et un deuxième montant (26) du cadre (22), les deux montants s'étendant parallèles l'un à l'autre jusqu'à ±5°.

5. Élément de coffrage selon la revendication 4, dans lequel l'élément de coffrage (20a, 20b) présente plusieurs entretoises (44a-44d) entre le premier montant (24) du cadre (22) et le deuxième montant (26) du cadre (22).

6. Élément de coffrage selon l'une des revendications précédentes, dans lequel le cadre (22) présente un gradin (34) pour recevoir la peau de coffrage (36).

7. Élément de coffrage selon l'une des revendications précédentes, dans lequel le cadre (22) est formé par un profilé métallique.

8. Élément de coffrage selon la revendication 7, dans lequel le profilé métallique est réalisé sous la forme d'un profilé d'aluminium.

9. Élément de coffrage selon l'une des revendications précédentes, dans lequel l'élément de coffrage (20a, 20b) présente une peau de coffrage (36), qui est disposée sur le cadre (22).

10. Coffrage de dalle (10) comportant un élément de coffrage (20a, 20b) selon l'une des revendications 1 à 9, dans lequel le coffrage de dalle (10) présente des éléments de coffrage standard (12a-12e) qui présentent respectivement un cadre fermé.

11. Procédé d'installation d'un coffrage de dalle (10) avec plusieurs étais (14a-14d), dans lequel il reste, entre un obstacle (18) et les étais (14a-14d), une lacune dans laquelle un élément de coffrage standard (12a-12e) ne peut pas être inséré de manière ajustée, un premier élément de coffrage (20a, 20b) selon l'une des revendications 1 à 9 étant disposé dans la lacune par le bas, de telle sorte qu'un travailleur se trouvant sur le coffrage de dalle (10) sur le premier élément de coffrage (20a, 20b) ne peut pas tomber entièrement par la lacune.

12. Procédé selon la revendication 11, destiné à l'installation d'un coffrage de dalle (10) selon la revendication 10, comportant les étapes de procédé consistant à :
A) dresser un premier étai (14a-14d) avec une première tête d'étai (16a-16d) et un deuxième étai (14a-14d) avec une deuxième tête d'étai (16a-16d) ;
B) poser le premier élément de coffrage (20a, 20b) dans la zone d'une traverse inférieure (28) du cadre (22) sur la première tête d'étai (16a-16d) et la deuxième tête d'étai (16a-16d) ;
C) dresser un troisième étai (14a-14d) avec une troisième tête d'étai (16a-16d) et placer en dessous d'un premier montant (24) du cadre (22) ;
D) dresser un quatrième étai (14a-14d) avec une quatrième tête d'étai (16a-16d) et placer en dessous d'un deuxième montant (26) du cadre (22).

13. Procédé selon la revendication 12 comportant les autres étapes de procédé consistant à :
E) poser un deuxième élément de coffrage (20a, 20b) selon l'une des revendications 1 à 9, un premier montant (24) du cadre (22) du deuxième élément de coffrage (20a, 20b) étant posé sur la quatrième tête d'étai (16a-16d) et un deuxième montant (26) du cadre (22) du deuxième élément de coffrage (20a, 20b) est posé sur la troisième tête d'étai (16a-16d) ;
F) dresser un cinquième étai (14a-14d) avec une cinquième tête d'étai (16a-16d) et un sixième étai (14a-14d) avec une sixième tête d'étai (16a-16d), la cinquième tête d'étai (16a-16d) et la sixième tête d'étai (16a-16d) étant placées sous le deuxième élément de coffrage (20a, 20b) dans la zone d'une traverse inférieure (28) du cadre (22) du deuxième élément de coffrage (20a, 20b).

14. Procédé selon la revendication 13 comportant l'autre étape de procédé consistant à :
G) agencer une peau de coffrage (36) par le haut sur le premier élément de coffrage (20a, 20b) et/ou le deuxième élément de coffrage (20a, 20b).
